# EUROPÄISCHE PATENTSCHRIFT

(11) **EP 0 053 658 B1**
(45) Veröffentlichungstag und Bekanntmachung des Hinweises auf die Patenterteilung: **31.10.1984**
(21) Anmeldenummer: 81107112.5
(22) Anmeldetag: 10.09.1981
(51) Int. Cl.: H01Q 15/14, F42B 13/34, F42B 13/02, B23K 20/08, H01Q 1/28

(54) **Radarreflektor für ein Artilleriegeschoss**
Radar reflector for an artillery projectile
Réflecteur radar pour un projectile pour canons

(30) Priorität: 02.12.1980 CH 8891/80
(43) Veröffentlichungstag der Anmeldung: 16.06.1982
(73) Patentinhaber: CONTRAVES AG, 8052 Zürich (CH)
(72) Erfinder: Heller, Rudolf, CH-8052 Zürich (CH); Kahn, Iwan, CH-8304 Wallisellen (CH)

## Beschreibung

Die Erfindung betrifft einen an einem Artilleriegeschoß axial anfügbaren Körper mit einem als Radarreflektor ausgebildeten Funktionsteil, gemäß dem Oberbegriff des Anspruchs. Ein derartiger Körper ist beispielsweise aus dem DE-Gebrauchsmuster 7 934 250 bekannt: in diesem Dokument wird beschrieben, daß der Radarreflektor als zusätzliches Bauteil am Boden des Geschosses anfügbar und darauf mittels Schrauben befestigbar ist. Diese Befestigungsart ist zwar sicher und einfach, erfordert jedoch das Bohren von Löchern und Schneiden von Gewinden in den Boden der Geschosse und somit eine entsprechende Vorbereitung, welche in einer Werkstatt durchgeführt werden muß.

Es ist daher die Aufgabe der Erfindung, einen radarreflektierenden Körper der eingangs erwähnten Art derart auszubilden, daß er am unveränderten normalen Artilleriegeschoß anfügbar und befestigbar ist, wobei die innen- und außenballistische Charakteristik des mit dem radarreflektierenden Körper ausgerüsteten Geschosses nur unwesentlich von der Charakteristik des normalen Geschosses abweichen darf und zudem das Ausrüsten mit wenigen, leichten Handgriffen und mit verhältnismäßig billigen Mitteln durchgeführt werden soll.

Die Aufgabe wird gelöst durch die im Anspruch angegebene Kombination von Merkmalen.

Im folgenden wird die Erfindung unter Bezugnahme auf die Zeichnung näher beschrieben. Es zeigt
Fig. 1 eine Explosionszeichnung eines Geschosses mit je einem vorne und hinten am Geschoß anfügbaren radarreflektierenden Körper,
Fig. 2 eine Hülse mit Radarreflektor von Fig. 1 im Schnitt, und
Fig. 3 und 4 je eine Schnittzeichnung der erfindungsgemäßen Variante der Ausbildung der Hülse.

In Fig. 1 ist ein Artilleriegeschoß üblicher Art mit 1 bezeichnet. Ein erster radarreflektierender Körper 2 weist einen Boden 3 auf, welcher, etwa wie im DE-Gebrauchsmuster 7 934 250 beschrieben, als Mehrfach-Tripelspiegelreflektor ausgebildet ist. Am Boden 3 ist eine Hülse 4 angeformt, die dazu bestimmt ist, auf den Zapfen (Heckteil) des Geschosses aufgesteckt zu werden. Ein zweiter radarreflektierender Körper 5 weist eine Hülse 6 auf, die dazu bestimmt ist, auf die Bogenspitze (Bugteil) des Geschosses aufgesteckt zu werden, während - auf der Zeichnung nicht sichtbar - der vordere Teil 7 des Körpers 5 als Radarreflektor, z. B. als Fresnel-Linse oder als Van-Atta-Reflektor ausgebildet ist. Die beiden Körper 2 und 5 sind je um eine Längsachse 8, 8' drehsymmetrisch ausgebildet, wobei im aufgesteckten Zustand die Längsachse 8, 8' mit der Längsachse des Geschosses zusammenfällt. Auch sind die beiden Körper 2 und 5 in Fig. 1 als um die Längsachse 8, 8' rotationssymmetrische Körper dargestellt; im nachstehenden werden aber auch Varianten mit drehsymmetrischen, jedoch nicht rotationssymmetrischen Körpern beschrieben. Der als Mehrfach-Tripelspiegelreflektor ausgebildete Körper 2 besteht aus Metall, beispielsweise aus Messing oder aus der im DE-Gebrauchsmuster 7 934 250 erwähnten Aluminiumlegierung. Der als Fresnel-Linse oder als Van-Atta-Reflektor ausgebildete Körper 5 ist beispielsweise zweiteilig mit einer aus Messing oder Aluminiumlegierung bestehenden Hülse 6 und einem aus Kunststoff wie Epoxy- oder Polyurethanharz bestehenden vorderen Teil 7, der auf an sich bekannte Weise zur Bildung einer Fresnel-Linse oder eines Van-Atta-Reflektors mit einem metallischen Schichtmuster (z. B. aus Kupfer oder Aluminium) beschichtet ist.

In Fig. 2 ist im Schnitt eine Variante eines auf einen Geschoßzapfen aufzusteckenden radarreflektierenden Körpers dargestellt. Dieser Körper ist einstückig aus Metall ausgebildet, es lassen sich jedoch ein Bodenteil 21 und eine Hülse 22 unterscheiden. Der Bodenteil 21 bildet auch den radarreflektierenden Funktionsteil; er ist zu diesem Zweck als Mehrfach-Tripelspiegelreflektor der im DE-Gebrauchsmuster 7 934 250 beschriebenen Art ausgebildet, was in der Zeichnung durch die Schnittgrenzen 23 und 24 dargestellt wird. Der gesamte Körper ist um eine Achse 25 drehsymmetrisch ausgebildet, während die Hülse 22 um diese Achse 25 rotationssymmetrisch ausgebildet ist, und zwar derart, daß sie auf den Geschoßzapfen genau passend aufsteckbar ist.

In einer weiteren, in Fig. 3 dargestellten Variante wird im Schnitt ein auf die Bogenspitze eines Geschosses aufzusteckender radarreflektierender Körper dargestellt. Der gesamte Körper ist um die Achse 51 rotationssymmetrisch ausgebildet. Die Hülse 52 aus Metall ist mit einem aus Kunststoff bestehenden radarreflektierenden Funktionsteil 53 verklebt. An der Außenfläche 54 des Funktionsteiles 53 sind elektrisch leitende Streifen 55 angebracht, die zusammenwirkend eine Fresnel-Linse bilden. Der Innenteil 56 der Hülse ist derart geformt, daß er auf die Bogenspitze des Geschosses genau paßt. Der Innenteil 57 des Funktionsteiles 53 wird zur Aufnahme des Kopfzünders des Geschosses mit einer entsprechenden Ausnehmung versehen. An der Außenseite 58 der Hülse 52 ist in einem um die Achse 51 im wesentlichen rotationssymmetrisch angeordneten Wulst eine Sprengschnur 59 vorgesehen, deren Zündung nach dem Aufstekken der Hülse auf das Geschoß auf an sich bekannte Weise durch Aufpressen und gegebenenfalls durch Sprengschweißen oder Elektroentladungsschweißung eine formschlüssige Verbindung der Hülse 52 mit der Bogenspitze des Geschosses bewirkt.

In Fig. 4 ist im Halbschnitt ein auf den Geschoßzapfen aufzusteckender radarreflektierender Körper 63 sowie eine daran angeordnete Sprengvorrichtung 60 dargestellt. Mit Hilfe der Sprengvorrichtung 60 wird der Körper 63 nach dem als »Sprengschweißen« bekannten Verfahren am Geschoß befestigt. Der Körper 63 ist einstückig aus Metall, sein Bodenteil 64 ist als Mehrfach-Tripelspiegelreflektor ausgebildet, was in der Zeichnung durch die Schnittgrenzen 70 und 71 dargestellt wird. Eine Hülse 65 des radarreflektierenden Körpers 63 besitzt auf ihrer Außenseite 73 eine ringförmige Nut 66.

Die Sprengvorrichtung 60 besteht aus einem zur Achse 61 rotationssymmetrischen Gehäuse 68, das mit Sprengstoff 67 gefüllt ist. Die Zündung des Sprengstoffs 67 erfolgt über mehrere Sprengschnüre 69, die in einem aus Hartschaumstoff ausgebildeten Körper 72 eingebettet sind. Durch die Sprengwirkung wird die Hülse 65 an der Stelle der Nut 66 durchtrennt, wodurch ein geradliniger Abschluß der Hülse 65 erreicht wird. Vor dem Sprengschweißen des radarreflektierenden Körpers 63 auf ein Geschoß wird dessen Heck mit Lösungsmittel gereinigt und entfettet und mit Schmirgeltuch abgerieben. Anschließend wird der Körper 63 mit der Sprengvorrichtung 60 auf das Heck des Geschosses aufgesetzt und der Sprengstoff 67 - vorzugsweise aus einiger Distanz - gezündet.

## Patentansprüche

An einem Artilleriegeschoß (1) axial anfügbarer, um eine Längsachse (8, 8'; 25; 51; 61) drehsymmetrischer Körper (2, 5) mit einem als Radarreflektor ausgebildeten Funktionsteil (3, 7) und einer um die Längsachse rotationssymmetrisch sowie mit dem Funktionsteil einstückig ausgebildeten Hülse (4, 6; 22; 52; 65), die zum Aufstecken auf das Geschoß bestimmt ist, dadurch gekennzeichnet, daß in der Nähe von oder an der Außenseite (58, 73) der Hülse (52, 65) mindestens eine um die Längsachse (51, 61) im wesentlichen rotationssymmetrische Sprengvorrichtung (59, 60) angeordnet ist, die dazu beschaffen und bestimmt ist, bei ihrer Zündung eine formschlüssige Verbindung der Hülse mit dem Geschoß zu bewerkstelligen.

## Claims

A body (2, 5) axially attachable to an artillery shell (1) and axially symmetrical round a longitudinal axis (8, 8'; 25; 51; 61), with a functional part (3, 7) constructed as a radar reflector, and a sleeve (4, 6; 22; 52; 65) rotationally symmetrical round the longitudinal axis and constructed in one piece with the functional part, which sleeve is intended to be mounted on the shell, characterised in that near or on the outside (58, 73) of the sleeve (52, 65) there is arranged at least one explosive device (59, 60) substantially rotationally symmetrical round the longitudinal axis (51, 61), which is specifically intended to make a form-locking connection of the sleeve and the shell when it es ignited.

## Revendications

Pièce à symétrie de révolution (2, 5) autour de son axe longitudinal (8, 8'; 25, 51, 61) susceptible d'être réunie axialement à un projectile d'artillerie (1), avec une pièce fonctionelle (3,7) en forme de réflecteur radar et une douille (4, 6; 22; 52; 65) réalisée en une seule pièce avec la pièce fonctionnelle et ayant une symétrie de rotation suivant l'axe longitudinal, et qui est destinée à être emmanchée sur le projectile, caractérisée en ce qu'au voisinage ou au niveau de la face extérieure (58, 73) de la douille (52, 65), il est prévu au moins un dispositif explosif (59, 60) ayant essentiellement une symétrie de rotation autour de l'axe longitudinal (51, 61) et qui est créé et est destiné pour assurer par son allumage, une liaison par la forme entre la douille et le projectile.
